# EUROPÄISCHE PATENTSCHRIFT

(11) **EP 2 239 963 B1**
(45) Veröffentlichungstag und Bekanntmachung des Hinweises auf die Patenterteilung: **16.09.2015**
(21) Anmeldenummer: 10153781.9
(22) Anmeldetag: 17.02.2010
(51) Int. Cl.: H04R 25/00

(54) **Verfahren und Hörvorrichtung zum Einstellen eines Hörgeräts mit in einer externen Einheit aufgezeichneten Daten**
Method and hearing device for adjusting a hearing aid to recorded data in an external unit
Procédé et dispositif auditif destinés au réglage d'un appareil auditif doté de dotées enregistrées dans une unité externe

(30) Priorität: 07.04.2009 DE 102009016656
(43) Veröffentlichungstag der Anmeldung: 13.10.2010
(73) Patentinhaber: Siemens Medical Instruments Pte. Ltd., Singapore 139959 (SG)
(72) Erfinder: Barthel, Roland, 91056 Erlangen (DE); Giese, Ulrich, 91052 Erlangen (DE)
(74) Vertreter: FDST Patentanwälte

(56) Entgegenhaltungen:
- EP-A1- 1 845 751
- US-A- 4 972 487
- US-A- 6 035 050
- US-A1- 2007 009 126

## Beschreibung

Die Erfindung betrifft ein im Patentanspruch 1 angegebenes Verfahren zum Einstellen eines Hörgeräts mit einer externen Einheit, die mit dem Hörgerät Daten austauschen kann, und eine im Patentanspruch 4 angegebene Hörvorrichtung zum Einstellen eines Hörgeräts, umfassend mindestens ein Hörgerät und mindestens eine externe Einheit.

Die Einstellung von Hörgeräten, insbesondere betreffend die Verstärkung und Kompression, wird heutzutage vielfach durch Anpassalgorithmen auf der Basis von audiometrischen Daten erreicht. Als audiometrische Daten werden beispielsweise der Hörverlust, die Unbehaglichkeitsschwelle, die Lautstärkeskalierung und dergleichen berücksichtigt. Die Anpassformeln beruhen auf statistischen und empirischen Erkenntnissen und haben daher für den individuellen Hörgerätenutzer nur bedingte Gültigkeit. Insbesondere für die optimale Einstellung der frequenz- und pegelabhängigen Verstärkung ist daher eine zeitaufwändige Nachversorgung beim Hörgeräteakustiker nötig. Ein weiteres Problem besteht darin, dass die für den Nutzer optimale Einstellung seines Hörgeräts nur in realistischen und für den Nutzer relevanten akustischen Situationen gefunden und verifiziert werden kann.

Bislang wurde in wiederholten Besuchen beim Hörgeräteakustiker iterativ eine individuelle, optimale Einstellung gefunden. Da jedoch beim Akustiker bestimmte akustische Situationen nur unzureichend nachempfunden werden können, stellt sich die so gefundene Einstellung in realen Situationen häufig wieder als weniger passend heraus. Gerade das für den Nutzer häufig vorhandene typische räumliche Schallfeld oder die individuellen Bedürfnisse des Hörgerätenutzers können in künstlichen akustischen Situationen nicht nachgestellt beziehungsweise berücksichtigt werden.

Es ist daher ein Anliegen bei der Einstellung eines Hörgeräts gezielter auf individuelle Bedingungen eingehen zu können.

Daher weisen moderne digitale Hörgeräte Lernalgorithmen auf, mit deren Hilfe persönliche Hörgeräteeinstellungen erlernbar sind. Der Hörgerätenutzer stellt wahlweise über eine zeitlich begrenzte Lernperiode oder kontinuierlich über die Lebenszeit seines Hörgerätes viele verschiedene Werte der Hörgeräteeinstellungen ein. Aber nicht alle diese Einstellungen haben dieselbe Bedeutung für den Hörgerätenutzer. Einige dieser Einstellungen werden rasch widerrufen. Hat der Hörgerätenutzer einmal Einstellungen gefunden, welche der Hörsituation gut entsprechen, wird er diese Einstellungen so lange unverändert lassen bis sich die Hörgerätesituation verändert. Für einen Lernalgorithmus sind zunächst alle Nutzereinstellungen von gleicher Bedeutung. Daher muss die Zufriedenheit mit einer bestimmten Einstellung in irgendeiner Weise mitberücksichtigt werden.

Dazu gibt es zwei Ansätze: Das zeitbasierte Lernen und das ereignisbasierte Lernen. Beim zeitbasierten Lernen werden Hörgeräteeinstellungen, die für eine längere Dauer verwendet werden, mehr Gewicht gegeben als solchen mit kürzerer Dauer. Ein Nachteil des zeitbasierten Lernens ist die begrenzte Verwendbarkeit für pegelabhängiges Lernen. Beim pegelabhängigen Lernen ist es wichtig, dass ein Lernschritt den aktuellen Pegel mitberücksichtigt. Daher gibt es auch das sogenannte ereignisbasierte Lernen. Dabei wird immer dann ein Lernschritt ausgeführt, wenn der Hörgerätenutzer eine Veränderung seines Geräts, beispielsweise der Verstärkung, vornimmt.

Das ereignisbasierte Lernen hat aber ihre Begrenzung darin, dass die Bedeutung eines Trainingsschritts unabhängig von der Zeit ist, innerhalb welcher eine Einstellung aktiv bleibt. In anderen Worten, wenn der Hörgerätenutzer eine Änderung über einen langen Zeitraum aufrecht erhält, wird diese Änderung nicht stärker gewichtet als eine Änderung für einen kürzeren Zeitraum.

Die nachveröffentlichte Druckschrift DE 10 2008 019 898 A1 gibt ein Verfahren zur Überwindung des beschriebenen Nachteils an. Dabei wird ein gewünschter Einstellwert in das Hörgerät zu einem frei wählbaren Zeitpunkt eingegeben, mindestens eine Schallgröße betreffend eine Umgebungssituation zu dem frei wählbaren Zeitpunkt gemessen, eine Zeitdauer ermittelt, innerhalb welcher der gewünschte Einstellwert nicht verändert wurde und zu verwendende Einstellwerte - in Abhängigkeit von dem gewünschten Einstellwert, der mindestens einen zum frei wählbaren Zeitpunkt gemessenen Schallgröße und der ermittelten Zeitdauer - gelernt.

Der beschriebene Umfang des Lernens beschränkt sich jedoch auf Algorithmen, die der Hörgeräteträger über ein Bedienelement, wie zum Beispiel ein Lautstärkerädchen oder eine Fernbedienung, "in vivo" umsetzen kann. Weitere Algorithmen, die zu Klang und Tragekomfort in gleichem Maße beitragen, werden nicht gelernt. Beispielsweise ist eine Begrenzung des maximalen Ausgangspegels (MPO) mit den bekannten Methoden nicht erlernbar. Die MPO schlägt in der Regel für sehr laute, kurze, transiente Signale an und ist daher nur sehr schwer "in vivo" zu lernen. Andere Beispiele sind Unterdrückungsverfahren für impulsive Störgeräusche oder die Rückkopplungsunterdrückung. Die Situationen, in denen der Algorithmus wirkt, sind zu kurz, um innerhalb der Situation zu reagieren und das Hörgerät zu trainieren.

Manchmal ist es für einen Hörgerätenutzer auch nicht möglich zeitgleich eine Änderung der Einstellung des Hörgeräts vorzunehmen. Beispielsweise kann der Nutzer bei einer Konzentration auf ein Telefongespräch die Geräteeinstellungen nebenbei nicht vornehmen.

In der US 6 035 050 A wird ein Hörgerätesystem mit einem Hörhilfegerät und einer Anpasseinrichtung dadurch weitergebildet, dass die Anpasseinrichtung im wesentlichen einen ersten Speicher für mehrere zur Auswahl stehende Parametersätze für jede von mehreren Hörsituationen, eine Eingabeeinrichtung zum Auswählen einer aktuell vorliegenden Hörsituation sowie eines der mehreren für diese Hörsituation zur Auswahl stehenden Parametersätze und einen zweiten Speicher für Zuordnungsdaten, die die für jede Hörsituation ausgewählten Parametersätze betreffen, aufweist. Zum Ermitteln je eines optimalen Parametersatzes für mehrere Hörsituationen wird während einer Optimierungsphase jeder aktuell auftretenden Hörsituation einen jeweils benutzerspezifisch optimalen Parametersatz zugeordnet und nach der Optimierungsphase die ermittelten Zuordnungsdaten zur Bestimmung je eines optimalen Parametersatzes für jede Hörsituation ausgewertet.

In der US 2007/0009126 A1 wird offenbart, für eine Einstellprozedur durch den Hörgeräteträger selbst, reale Hörbeispiele in einer Speichereinrichtung in dem Hörgerät oder der Fernbedienung abzuspeichern. Für die Einstellprozedur werden diese Hörbeispiele dann dem Hörgeräteträger wiedergegeben. Der Hörgeräteträger muss für die Einstellung dadurch nicht eine entsprechende Hörsituation in seiner Umgebung abwarten und kann die Einstellung damit beliebig wiederholen.

Es ist Aufgabe der Erfindung ein Verfahren und eine dazugehörige Hörvorrichtung anzugeben, welche eine zeitliche Trennung von Ereignis/Hörsituation und Hörgeräteeinstellung ermöglicht.

Gemäß der Erfindung wird die gestellte Aufgabe mit dem Verfahren zum Einstellen eines Hörgeräts des unabhängigen Patentanspruchs 1 und mit der Hörvorrichtung, umfassend ein Hörgerät und eine externe Einheit, des unabhängigen Patentanspruchs 4 gelöst.

Die Erfindung bietet den Vorteil, dass ein Hörgerätenutzer zeitlich unabhängig von auftretenden Hörsituationen die Einstellung seines Hörgeräts Hörsituations-bezogen bewerten und ändern kann. Durch eine nachträgliche Einstellung in unbeobachteter Umgebung, kann der Hörgerätenutzer verhindern, dass die Benutzung eines Hörgeräts bemerkt wird. Kurze, herausragende Hörsituationen, wie eine knallende Tür, ein einfahrender Zug oder ein Telefonklingeln, sind zu kurz, damit der Hörgerätenutzer die Möglichkeit einer Hörgeräteverstellung hat. Durch die Erfindung ist eine Einstellung zu einem späteren Zeitpunkt gewährleistet.

In einer Weiterbildung der Erfindung kann die Hörsituation durch eine Situationserkennung und/oder mindestens eine Pegelmessung und/oder mindestens einen Algorithmus identifiziert und beschrieben werden.

In einer weiteren Ausführungsform umfass das erfindungsgemäße Verfahren die Schritte:
- Speicherung von Mitschnitten von Mikrofonsignalen des Hörgeräts und
- Ausgabe der Mitschnitte durch das Hörgerät.
Vorteilhaft darin ist eine sichere Hörsituationserkennung durch einen Hörgerätenutzer.

In einer Weiterbildung kann die Hörvorrichtung eine Situationserkennungseinheit und/oder mindestens einen Pegelmesser im Hörgerät umfassen, welche die Hörsituation erkennen und bestimmen.

In einer weiteren Ausführungsform kann die externe Einheit eine Fernbedienung sein. Dadurch ist eine einfache Einstellmöglichkeit gegeben.

Des Weiteren kann die Ausgabeeinheit eine Anzeigeeinheit umfassen. Dadurch ist eine optische Anzeige möglich.

Außerdem kann die Hörvorrichtung eine zweite Speichereinheit im Hörgerät umfassen, die Mitschnitte von Mikrofonsignalen des Hörgeräts speichert.

Vorteilhaft können die gespeicherten Mitschnitte von Mikrofonsignalen des Hörgeräts durch das Hörgerät ausgegeben werden.

Weitere Besonderheiten und Vorteile der Erfindung werden aus den nachfolgenden Erläuterungen mehrerer Ausführungsbeispiele anhand von schematischen Zeichnungen ersichtlich.

Es zeigen:
- Figur 1:: ein Ablaufdiagramm eines erfindungsgemäßen Verfahrens,
- Figur 2:: drei Anzeigen einer Fernbedienung,
- Figur 3:: zwei weitere Anzeigen einer Fernbedienung und
- Figur 4:: ein Blockschaltbild einer erfindungsgemäßen Hörvorrichtung.

Figur 1 zeigt ein Ablaufdiagramm eines erfindungsgemäßen Verfahrens zum Einstellen eines Hörgeräts mit einer externen Einheit, beispielsweise mit einer Fernbedienung, die mit dem Hörgerät Daten austauschen kann. Im ersten Schritt 100 trägt ein Hörgeräteträger das Hörgerät, dessen Parameter eingestellt werden sollen. Die Fernbedienung speichert im Schritt 101 diejenigen Zeitpunkte und Hörsituationen, in denen mindestens ein vorgebbarer Algorithmus einer Hörgeräte-Signalverarbeitung aktiviert wird.

Im nachfolgenden Schritt 102 wird das Hörgerät auf einen Lernmodus umgeschaltet. Dies kann beispielsweise durch den Hörgeräteträger am Abend erfolgen. Bevorzugt erfolgt das Umschalten über die Fernbedienung. Anschließend werden im Schritt 103 die aufgezeichneten Daten an der Fernbedienung ausgegeben bzw. angezeigt. Für die Ausgabe bzw. Anzeige der Daten die akustische Situation betreffend, können unter anderem die Ergebnisse einer hörgeräteeigenen Situationserkennungseinheit oder aber unterschiedliche Pegelmesser verwendet werden, um basierend auf diesen Daten die akustische Situation repräsentativer zu charakterisieren. Die Ausgabe kann auch eine kurze textliche Charakterisierung der Hörsituation, wie zum Beispiel "Telefon" oder "Gespräch", umfassen. Auch können aufgezeichnete Mitschnitte des Mikrofonsignals durch das Hörgerät vorgespielt werden. Dies dient dazu, den Hörgeräteträger besser an die Hörsituation zu erinnern. Im nachfolgenden Schritt 104 wird vom Hörgeräteträger eine Bewertung der Zufriedenheit mit der Einstellung des Algorithmus bei der speziellen Hörsituation vorgenommen. Dazu wird ein Bewertungsmaß BM in die Fernbedienung eingegeben. Die Fernbedienung bieten dazu dem Hörgeräteträger verschiedene Wahlmöglichkeiten für die Bewertung BM an. Die einfachste Bewertung BM umfasst drei Abstufungen: "zu laut", "ok" und "zu leise".

Im abschließenden Schritt 105 werden entsprechend des Bewertungsmaßes BM ein oder mehrere Parameter des gewählten und angezeigten Algorithmus verändert. Im Falle der Bewertung "ok" erfolgt keine Änderung.

Konzentriert sich ein Hörgeräteträger beispielsweise beim Telefonieren auf das Gespräch und sein Verständnis, kann er nicht nebenbei seine Aufmerksamkeit auf eine Hörgeräteeinstellung richten. Die Fernbedienung merkt sich die Uhrzeit des Telefonats und das Hörgerät zeichnet gegebenenfalls einen Ausschnitt des Telefongesprächs auf. Später kann der Hörgeräteträger durch "Blättern" in der Fernbedienung die gespeicherte Hörsituation aufrufen und die üblichen Reglerelemente, wie Lautstärke oder Klang, bedienen.

Figur 2 zeigt ein Beispiel von drei unterschiedlichen Displaydarstellungen einer Fernbedienung 11, die einem Hörgerätenutzer zur Einstellung seines Hörgeräts mit Hilfe von aufgezeichneten Hörsituationen dargeboten werden.

Figur 3 zeigt zwei unterschiedliche Displaydarstellungen für die Hörsituation "Telefon" aus Figur 2. Der Hörgerätenutzer kann sich einen Teil des Telefongesprächmitschnitts anhören, um sich so besser an die Hörsituation zu erinnern, und eine Bewertung mit den Stufen "zu leise", "ok" oder "zu laut" vornehmen.

In Figur 4 ist ein Blockschaltbild einer erfindungsgemäßen Hörvorrichtung mit einem Hörgerät 1 und einer Fernbedienung 11 dargestellt. Das Hörgerät umfasst ein Mikrofon 2 zur Aufnahme von Umgebungsschall und dessen Umwandlung in ein elektrisches Signal, eine mit dem Mikrofon 2 verbundene Signalverarbeitungseinheit 4, die das elektrische Signal digitalisiert, modifiziert, verstärkt und wieder in ein analoges Signal zurückverwandelt, das schließlich über einen Hörer 3 als verstärktes und modifiziertes akustisches Signal an das Trommelfell eines Hörgeräteträgers abgegeben wird.

Zur Ausführung des erfindungsgemäßen Verfahrens besitzt das Hörgerät 1 des Weiteren eine mit dem Ausgang des Mikrofons 2 verbundene Klassifikationseinheit 6, die jede Hörsituation klassifiziert. In einer zweiten Speichereinheit 5, die mit der Signalverarbeitungseinheit 4 verbunden ist, können Mitschnitte von Hörersignalen aufgezeichnet werden. Die Fernbedienung 11 besitzt eine erste Speichereinheit 15, welche die von der Signalverarbeitungseinheit 4 ausgewählten Algorithmen sowie die dazugehörige Hörsituationen und Zeitstempel abspeichert. Mit Hilfe einer Änderungseinheit 7 im Hörgerät 1 können bei Bedarf die Parameter der Algorithmen der Signalverarbeitungseinheit 4 verändert werden.

Mit der Fernbedienung 11 lässt sich das Hörgerät 1 in einen Trainingsmodus schalten, bei dem aus der ersten Speichereinheit 15 der Fernbedienung 11 die gespeicherten Hörsituationen mit den zugehörigen Algorithmen abgerufen werden und auf einer Ausgabeeinheit 12, die eine Anzeigeeinheit 13 umfasst, dargestellt werden. Mit der Anzeigeinheit 12 kann dem Hörgerätenutzer die Hörsituation mit den zugehörigen Algorithmen wieder in Erinnerung gerufen werden. Der Hörgerätenutzer kann so die Hörsituation und die dazugehörige Reaktion des Hörgeräts 1 bewerten und diese Bewertung über eine Eingabeeinheit 14 der Fernbedienung 11 dem Hörgerät 1 mitteilen. Entsprechend der Bewertung verändert die Änderungseinheit 7 ein oder mehrere Parameter des in der jeweiligen Hörsituation ansprechenden Algorithmus. Mit Hilfe der Fernbedienung 11 und den darin implementierten interaktiven Dialog kann somit der Hörgeräteträger beispielsweise abends das Hörgerät 1 trainieren. Die Kommunikation zwischen dem Hörgerät 1 und der Fernbedienung 11 erfolgt über eine drahtlose Datenübertragung 21.

## Patentansprüche

1. Verfahren zum Einstellen eines Hörgeräts (1) mit einer externen Einheit (11), die mit dem Hörgerät (1) Daten austauschen kann, **gekennzeichnet durch**:
- Tragen (100) des Hörgeräts (1) **durch** einen Hörgeräteträger,
- Speichern (101) von Zeitpunkten und Hörsituationen, zu denen mindestens ein vorgebbarer Algorithmus im Hörgerät (1) zur Signalverarbeitung aktiviert wird, und den so ausgewählten Algorithmus in der externen Einheit (11),
- Umschalten (102) des Hörgeräts (1) in einen Lernmodus,
- Ausgabe (103) der gespeicherten Zeitpunkte und Hörsituationen auf der externen Einheit (11),
- Eingabe (104) eines Bewertungsmaßes (BM) in die externe Einheit (11), das die Zufriedenheit des Hörgeräteträgers mit dem aktivierten Algorithmus ausdrückt, und
- Ändern (105) mindestens eines Parameters des Algorithmus in Abhängigkeit des Bewertungsmaßes (BM).

2. Verfahren nach Anspruch 1,
**dadurch gekennzeichnet,**
**dass** die Hörsituation durch eine Situationserkennung und/oder mindestens eine Pegelmessung und/oder mindestens einen Algorithmus identifiziert und beschrieben wird.

3. Verfahren nach Anspruch 1 oder 2, **gekennzeichnet durch**:
- Speicherung von Mitschnitten von Mikrofonsignalen des Hörgeräts (1) und
- Ausgabe der Mitschnitte **durch** das Hörgerät (1).

4. Hörvorrichtung zum Einstellen eines Hörgeräts (1), umfassend mindestens ein Hörgerät (1) und mindestens eine externe Einheit (11), die mit dem Hörgerät (1) Daten austauschen kann, **gekennzeichnet durch**:
- eine erste Speichereinheit (15) in der externen Einheit (11), welche die Zeitpunkte und die Hörsituationen, zu denen mindestens ein vorgebbarer Algorithmus zur Signalverarbeitung aktiviert wird, und den so gewählten Algorithmus speichert,
- eine Ausgabeeinheit (12) in der externen Einheit (11), welche die gespeicherten Zeitpunkte und Hörsituationen ausgibt,
- eine Eingabeeinheit (14) in der externen Einheit (11) zur Eingabe eines Bewertungsmaßes (BM), das die Zufriedenheit eines Hörgeräteträgers mit dem aktivierten Algorithmus ausdrückt, und
- eine Änderungseinheit (7) im Hörgerät (1) zum Ändern mindestens eines Parameters des Algorithmus in Abhängigkeit des Bewertungsmaßes (BM) in dem in einen Lernmodus umgeschalteten Hörgerät (1).

5. Hörvorrichtung nach Anspruch 4,
**gekennzeichnet durch**:
- eine Situationserkennungseinheit (6) und/oder
- mindestens einen Pegelmesser im Hörgerät (1), welche die Hörsituation erkennen und bestimmen.

6. Hörvorrichtung nach Anspruch 4 oder 5,
**dadurch gekennzeichnet,**
**dass** die externe Einheit (11) eine Fernbedienung ist.

7. Hörvorrichtung nach einem der Ansprüche 4 bis 6,
**dadurch gekennzeichnet,**
**dass** die Ausgabeeinheit (12) eine Anzeigeeinheit (13) umfasst.

8. Hörvorrichtung nach einem der Ansprüche 4 bis 7, **gekennzeichnet durch**:
- eine zweite Speichereinheit (5) im Hörgerät (1), die Mitschnitte von Mikrofonsignalen des Hörgeräts (1) speichert.

9. Hörvorrichtung nach Anspruch 8,
**dadurch gekennzeichnet,**
**dass** die gespeicherten Mitschnitte von Mikrofonsignalen des Hörgeräts (1) durch das Hörgerät (1) ausgebbar sind.

## Claims

1. Method for adjusting a hearing aid (1) with an external unit (11) that can interchange data with the hearing aid (1), **characterized by**:
- the hearing aid (1) being worn (100) by a hearing aid wearer,
- times and hearing situations for which at least one prescribable algorithm in the hearing aid (1) is activated for signal processing, and the algorithm selected in this manner, being stored (101) in the external unit (11),
- the hearing aid (1) being changed over (102) to a learning mode,
- the stored times and hearing situations being output (103) on the external unit (11),
- a rating measure (BM) that expresses the satisfaction of the hearing aid wearer with the activated algorithm being input (104) into the external unit (11), and
- at least one parameter of the algorithm being changed (105) on the basis of the rating measure (BM).

2. Method according to Claim 1,
**characterized**
**in that** the hearing situation is identified and described by situation identification and/or at least one level measurement and/or at least one algorithm.

3. Method according to Claim 1 or 2, **characterized by**:
- logs of microphone signals from a hearing aid (1) being stored and
- the logs being output by the hearing aid (1).

4. Hearing device for adjusting a hearing aid (1), comprising at least one hearing aid (1) and at least one external unit (11) that can interchange data with the hearing aid (1), **characterized by**:
- a first memory unit (15) in the external unit (11), which stores the times and the hearing situations for which at least one prescribable algorithm is activated for signal processing, and the algorithm selected in this manner,
- an output unit (12) in the external unit (11), which outputs the stored times and hearing situations,
- an input unit (14) in the external unit (11) for inputting a rating measure (BM) that expresses the satisfaction of a hearing aid wearer with the activated algorithm, and
- a changing unit (7) in the hearing aid (1) for changing at least one parameter of the algorithm on the basis of the rating measure (BM) in the hearing aid (1) that has been changed over to a learning mode.

5. Hearing device according to Claim 4,
**characterized by**:
- a situation identification unit (6) and/or
- at least one level meter in the hearing aid (1), which identify and determine the hearing situation.

6. Hearing device according to Claim 4 or 5,
**characterized**
**in that** the external unit (11) is a remote control.

7. Hearing device according to one of Claims 4 to 6
**characterized**
**in that** the output unit (12) comprises a display unit (13).

8. Hearing device according to one of Claims 4 to 7
**characterized by**
- a second memory unit (5) in the hearing aid (1), which stores logs of microphone signals from the hearing aid (1).

9. Hearing device according to Claim 8,
**characterized**
**in that** the stored logs of microphone signals from the hearing aid (1) can be output by the hearing aid (1).

## Revendications

1. Procédé de réglage d'un appareil auditif (1) comportant une unité externe (1), qui peut échanger des données avec l'appareil auditif (1), **caractérisé par**:
- porter (100) l'appareil auditif (1) par un porteur d'appareil auditif,
- mémoriser (101) les heures et les situations auditives, auxquelles au moins un algorithme prescrit dans l'appareil auditif (1) est activé à des fins de traitement de signal, et l'algorithme ainsi sélectionné dans l'unité externe (11),
- commuter (102) l'appareil auditif (1) dans un mode d'apprentissage,
- émettre (103) les heures et les situations auditives mémorisées sur l'unité externe (11),
- entrer (104) une proportion d'évaluation (BM) dans l'unité externe (11), qui exprime la satisfaction du porteur d'appareil auditif avec l'algorithme activé, et
- modifier (105) au moins un paramètre de l'algorithme en fonction de la proportion d'évaluation (BM).

2. Procédé selon la revendication 1, **caractérisé en ce que** la situation auditive est identifiée et décrite par une reconnaissance de situation et/ou au moins une mesure de niveau/ou au moins un algorithme.

3. Procédé selon la revendication 1 ou 2, **caractérisé par** :
- la mémorisation d'enregistrement des signaux de microphone de l'appareil auditif (1) et
- l'émission des enregistrements par l'appareil auditif (1).

4. Dispositif auditif pour le réglage d'un appareil auditif (1), comprenant au moins un appareil auditif (1) et au moins une unité externe (11), qui peut échanger des données avec l'appareil auditif (1), **caractérisé par** :
- une première unité de mémorisation (15) dans l'unité externe (11), qui mémorise les heures et les situations auditives auxquelles au moins un algorithme prescrit dans l'appareil auditif (1) est activé à des fins de traitement de signal, et mémorise l'algorithme ainsi sélectionné,
- une unité d'émission (12) dans l'unité externe (11), qui émet les heures et les situations auditives mémorisées,
- une unité d'entrée (14) dans l'unité externe (11) pour entrer une proportion d'évaluation (BM), qui exprime la satisfaction du porteur d'appareil auditif avec l'algorithme activé, et
- une unité de modification (7) dans l'appareil auditif (1) pour modifier au moins un paramètre de l'algorithme en fonction de la proportion d'évaluation (BM) dans l'appareil auditif (1) commuté dans un mode d'apprentissage.

5. Dispositif auditif selon la revendication 4, **caractérisé par** :
- une unité de reconnaissance de situation (6) et/ou
- au moins un mesureur de niveau dans l'appareil auditif (1), qui reconnaît et détermine la situation auditive.

6. Dispositif auditif selon la revendication 4 ou 5, **caractérisé en ce que** l'unité externe (11) est une commande à distance.

7. Dispositif auditif selon une des revendications 4 à 6, **caractérisé en ce que** l'unité d'émission (12) comprend une unité d'affichage (13).

8. Dispositif auditif selon une des revendications 4 à 7, **caractérisé par** :
- une deuxième unité de mémorisation (5) dans l'appareil auditif (1), qui mémorise les enregistrements des signaux de microphone de l'appareil auditif (1).

9. Dispositif auditif selon la revendicationn8, **caractérisé en ce que** les enregistrements mémorisés des signaux de microphone de l'appareil auditif (1) peuvent être émis par l'appareil auditif (1).
